# EUROPÄISCHE PATENTSCHRIFT

(11) **EP 0 997 516 B1**
(45) Veröffentlichungstag und Bekanntmachung des Hinweises auf die Patenterteilung: **25.06.2003**
(21) Anmeldenummer: 99121284.6
(22) Anmeldetag: 26.10.1999
(51) Int. Cl.: C10B 25/12, C10B 33/14, C10B 43/04, C10B 33/10

(54) **Kokereibedienungsmaschine**
Coke oven service machine
Machine de service d'une batterie de four à coke

(30) Priorität: 30.10.1998 DE 19850288
(43) Veröffentlichungstag der Anmeldung: 03.05.2000
(73) Patentinhaber: Schalker Eisenhütte GmbH, 45881 Gelsenkirchen (DE)
(72) Erfinder: Roosen, Franz-Josef, 46286 Dorsten (DE)
(74) Vertreter: Gesthuysen, von Rohr & Eggert

(56) Entgegenhaltungen:
- EP-A- 0 098 565
- DE-A- 3 042 107
- DE-B- 1 179 538
- DE-B- 1 225 142
- DE-B- 1 920 603
- DE-B- 2 722 879
- US-A- 4 270 982

## Beschreibung

Die Erfindung betrifft eine Koksofenbedienungseinrichtung einer Koksofenbedienungsmaschine für einen Verkokungsofen mit einer Vielzahl von nebeneinander angeordneten Verkokungskammern, nach dem Oberbegriff des Anspruchs 1.

Des weiteren betrifft die Erfindung ein Verfahren zur Bedienung eines eine Vielzahl von nebeneinander angeordneten Verkokungskammern aufweisenden Verkokungsofens mittels einer Koksofendienungsmaschine, nach dem Oberbegriff des Anspruchs 9.

Aus der DE 27 22 879 B1 ist eine Vorrichtung zum Abheben einer Verkokungsofentür, bestehend aus einem um eine vertikale Drehachse beweglichen Schwenkrahmen und Klauenhebeln, die an der Außenseite angeordnete Türtaschen untergreifen und die Verkokungsofentür abreißen, nachdem ihre Verriegelungshebel durch Andrückstempel gelöst sind, bekannt. Um Neigungsunterschiede der Verkokungsofentür relativ zu dem Schwenkrahmen auszugleichen und somit ein problemloses Öffnen der Verkokungsofentür selbst unter extremen Neigungsbedingungen sicherzustellen, ist bei der bekannten Vorrichtung vorgesehen, daß an dem Schwenkrahmen ein um eine horizontale Pendelachse beweglicher Pendelrahmen mit daran befestigten Klauenhebeln und Andrückstempeln angeordnet ist.

Koksofenbedienungsmaschinen sowie Verfahren zur Bedienung eines Verkokungsofens mittels derartiger Koksofenbedienungsmaschinen jeweils der eingangs genannten Art sind aus der Praxis bereits seit Jahrzehnten bekannt. Bei dem bekannten Verfahren werden im Anschluß an den Verkokungsvorgang die Ofentüren der jeweiligen Verkokungskammer mit Hülfe einer Türhebereinrichtung geöffnet. Die Türhebereinrichtung weist dazu einen Türheber auf, an dem entsprechende Mittel (Haken) zum Eingreifen in korrespondierende taschenartige Öffnungen an den Türen dienen. Die Öffnungen haben dabei ein bestimmtes vorgegebenes Spiel, so daß auch bei einem nicht-zentrischen Ansetzen des Türhebers die Haken in die Öffnungen eingreifen können und die Ofentür abgenommen werden kann. Nach dem Öffnen der Türen wird an der Ausdrückseite des Ofens eine Kokskuchenführung einer Kokskuchenführungseinrichtung angesetzt, um den in der Regel vor den Kammern befindlichen Meistergang zu überbrücken, so daß der ausgedrückte Koks beispielsweise in einen Kokslöschwagen fällt. Das Ausdrücken des Kokses aus der jeweiligen Verkokungskammer erfolgt über eine Koksausdrückeinrichtung mit einem stempelartig ausgebildeten Druckkopf.

Nach dem Ausdrücken des Kokses aus der jeweiligen Verkokungskammer ist es erforderlich, die Dichtflächen an den Ofentüren und am Rahmen der jeweiligen Verkokungskammer zu reinigen, da beim Verkokungsvorgang Ablagerungen und andere Verunreinigungen entstehen, die sich an den vorgenannten Dichtflächen absetzen. Diese Ablagerungen können den gasdichten Abschluß der Verkokungskammern beeinträchtigen und müssen daher entfernt werden. Zur Reinigung des Rahmens der Verkokungskammer dient eine Rahmenreinigungseinrichtung mit einem Rahmenreiniger, der zur Reinigung des Rahmens an diesen an- bzw. eingesetzt wird. Gleichzeitig wird die abgenommene Ofentür zu Reinigungszwecken einer Türreinigungseinrichtung auf der Koksofenbedienungsmaschine zugeführt. Nach Beendigung der Reinigungsvorgänge wird die Tür wieder in den Rahmen zum Verschluß der Verkokungskammern eingesetzt.

Verkokungsöfen der vorgenannten Art bestehen aus einer Vielzahl von scheibenartig ausgebildeten Verkokungskammern, die in einer langen Reihe nebeneinander angeordnet sind, wobei die Batterieachse quer zu den in Richtung der einzelnen Verkokungskammern horizontalen Kammerlängs- bzw. Ofenachsen verläuft. Im Idealfall sind die einzelnen Verkokungskammern jeweils vertikal zu der Batterieachse angeordnet, d. h. die durch die horizontale Längsachse der Verkokungskammer verlaufende vertikale Ebene wird von der Batterieachse unter einem im wesentlichen rechtwinkeligen Winkel geschnitten.

Allerdings kann es passieren, daß Verkokungskammern abweichend von der durch die horizontale Längsachse der Verkokungskammer verlaufenden vertikalen Ebene ausgerichtet sind. Diese Fehlausrichtung bzw. Schrägstellung der Verkokungskammern gegenüber der Vertikalen, die seit Jahrzehnten bekannt ist, wird beim Türabheben und beim Rahmenreinigen dadurch ausgeglichen, daß der vertikal ausgerichtete Türheber und auch der gleichfalls vertikal ausgerichtete Rahmenreiniger über einen entsprechenden Antrieb in die taschenartigen Öffnungen bzw. den Rahmen hineingepreßt werden, um die Tür abzuheben bzw. den Rahmen zu reinigen. Dabei kann es insbesondere im Bereich des Rahmens zu Beschädigungen kommen. Das gleiche Problem tritt beim Wiedereinsetzen der Ofentüren auf. Auch hierbei wird mit entsprechendem Druck die vom Türheber vertikal gehaltene Ofentür in den Rahmen der schräg ausgerichteten Verkokungskammer eingepreßt. Bedingt durch das vorgenannte Einpressen des Rahmenreinigers bzw. der Ofentür in den Rahmen kommt es zu Beschädigungen und Verformungen des Rahmens und auch der Ofentüren, so daß die Dichtigkeit der Verkokungskammern an diesen Stellen nicht mehr gewährleistet ist und dadurch bedingte Emissionsprobleme auftreten können. Wird die Schrägstellung der Verkokungskammem bzw. der Kammerrahmen und Ofentüren zu groß, kommt es zudem zu Problemen mit den Koksofenbedienungseinrichtungen.

Aufgabe der vorliegenden Erfindung ist es, Koksofenbedienungseinrichtungen und -maschinen und Verfahren zur Bedienung von Verkokungsöfen jeweils der eingangs genannten Art zur Verfügung zu stellen, wobei Emissionsprobleme bedingt durch Undichtigkeiten an den Ofentüren und den jeweiligen Rahmen nicht mehr auftreten sowie eine exakte Bedienung gewährleistet ist.

Die zuvor hergeleitete Aufgabe wird vorrichtungsgemäß mit den Merkmalen des Anspruchs 1, verfahrensgemäß mit dem Merkmal des Anspruchs 9 gelöst.

Durch die Erfindung ist sichergestellt, daß die einzelnen Koksofenbedienungseinrichtungen, die auf der Koksofenbedienungsmaschine angeordnet sind und die an die jeweiligen Verkokungskammern heran- bzw. in diese hineingefahren werden, an die jeweilige Schrägstellung der einzelnen Verkokungskammern angepaßt werden können, so daß die einzelnen Koksofenbedienungseinrichtungen die gleiche Schrägstellung wie die schräggestellten Verkokungskammern aufweisen. Der Begriff "Schrägstellung" kennzeichnet die Neigung der Verkokungskammer zur Vertikalen in Richtung der Batterieachse. Durch die erfindungsgemäße Vorrichtung bzw. das erfindungsgemäße Verfahren ist es möglich, daß beim Türabheben bzw. beim -wiedereinsetzen, beim Ansetzen der Kokskuchenführung und bei der Rahmenreinigung auch bei einer Schrägstellung des Rahmens in Richtung zu Batterielängsachse keine Kräfte auf den Rahmen der Verkokungskammer ausgeübt werden, die zu einer Beschädigung des Rahmens oder der jeweiligen Ofentüren führen können. Durch die Schonung des Rahmens treten dementsprechend keine Beschädigungen oder Verformungen auf und folglich ergeben sich auch keine Undichtigkeiten im Bereich des Rahmens mehr. Wichtig ist im übrigen auch, daß sich die Erfindung nicht nur bei Altanlagen, sondern auch bei Neuanlagen verwirklichen läßt, so daß sich eine grundsätzliche Schonung der Rahmen und Ofentüren der einzelnen Verkokungskammern ergibt.

Bei einer bevorzugten Ausgestaltung der vorliegenden Erfindung ist vorgesehen, daß der Türheber, die Kokskuchenführung und der Rahmenreiniger an ihrem jeweiligen oberen Ende um eine zur Ofenachse parallele Achse gelenkig gelagert sind. Grundsätzlich ist es zwar günstig, wenn die Lagerung zur erfindungsgemäßen Verschwenkung durch den geometrischen Mittelpunkt des Türhebers, der Kokskuchenführung bzw. des Rahmenreinigers verläuft. Da der Koks jedoch durch die Kokskuchenführung hindurchgeführt wird, ist die mittige Lagerung schwierig zu verwirklichen. Daher bietet sich, jedenfalls soweit die Kokskuchenführung betroffen ist, besonders die schwenkbare Lagerung am oberen Ende der Kokskuchenführung an. Da die Koksofenbedienungsmaschine in der Regel während der Arbeit an einer Verkokungskammer nicht verfahren wird, ist es dann günstig, den Rahmenreiniger und den Türöffner in gleicher Weise wie die Kokskuchenführung gelenkig zu lagern, vorzugsweise über Kardan- oder Kugelgelenke.

Demgegenüber bietet es sich bei einer Koksofenbedienungsmaschine ohne Kokskuchenführung grundsätzlich an, den Türöffner, den Rahmenreiniger und/oder den Druckkopf zentral schwenkbar zu lagern.

Zur Realisierung der Verschwenkung sind dem Türheber, der Kokskuchenführung, dem Rahmenreiniger und dem Druckkopf jeweils eine Stelleinrichtung zugeordnet. Um den jeweils erforderlichen Schwenkwinkel zur Anpassung an die Schrägstellung der jeweiligen Verkokungskammer einstellen zu können, weist die Stelleinrichtung eine Wegmeßeinrichtung auf, so daß millimetergenau die erforderliche Verschwenkung eingestellt werden kann. Dabei ist bei einer einfachen Ausgestaltung vorgesehen, daß die Stelleinrichtung wenigstens einen Hydraulikzylinder aufweist. Der Hydraulikzylinder ist dann einerseits an einem nicht schwenkbaren Teil der jeweiligen Einrichtung befestigt und wirkt andererseits auf das zu verschwenkende Teil. Dies gilt jedenfalls im Zusammenhang mit dem Türheber und dem Rahmenreiniger. Bei derKokskuchenführung kann eine andere Ausgestaltung der Stelleinrichtung vorgesehen sein. Hierbei wirkt auf jede der beiden Außenseiten der Kokskuchenführung ein Hydraulikzylinder, wobei die beiden Hydraulikzylinder an einem nicht verschwenkbaren Teil der Kokskuchenführungseinrichtung befestigt sind und die Zylinderköpfe vorzugsweise jeweils an einer an jeder Außenseite vorgesehenen Führung der Kokskuchenführung laufen. An den Zylinderköpfen können sich zur leichteren Verschiebbarkeit der Kokskuchenführung entsprechende Rollen befinden.

Grundsätzlich ist es möglich, an der erfindungsgemäßen Koksofenbedienungsmaschine eine Sensoreinrichtung zur optischen Erkennung des Schwenkwinkels der einzelnen Verkokungskammern gegenüber der Vertikalen vorzusehen. In diesem Falle verschwenken die einzelnen Einrichtungen dann in Abhängigkeit des jeweils erkannten Schwenkwinkels und zwar bei jeder Bedienung erneut abhängig vom zuvor erkannten Winkel. Bei einer einfacheren, halbautomatischen Ausgestaltung ist eine Steuereinrichtung zur manuellen Eingabe und Speicherung des Schwenkwinkels der Verkokungskammern gegenüber der Vertikalen vorgesehen. In diesem Fall werden die Schwenkwinkel der einzelnen Einrichtungen in Abhängigkeit von der Schrägstellung der jeweiligen Verkokungskammern manuell eingestellt und gespeichert, wobei die Koksofenbedienungsmaschine die jeweiligen Einrichtungen dann in die zuvor eingestellten Winkel schwenkt, wenn die betreffenden Verkokungskammern angefahren werden. Diese Ausgestaltung bietet sich deshalb an, da es sich herausgestellt hat, daß das an sich unerwünschte Schrägstellen der Verkokungskammern ausgesprochen langsam erfolgt und daß nur hin und wieder eine Neujustierung der Schwenkwinkels vorgenommen werden muß.

Weitere Merkmale und Vorteile ergeben sich aus der nachfolgenden Beschreibung von Ausführungsbeispielen anhand der Zeichnung.

Es zeigt
- Fig. 1: eine perspektivische Ansicht einer an einem Verkokungsofen verfahrbaren Koksofenbedienungsmaschine auf der Koksseite,
- Fig. 2: eine schematische Draufsicht auf eine entlang dem Verkokungsofen verfahrbare Koksofenbedienungsmaschine,
- Fig. 3: eine Draufsicht auf eine Türhebereinrichtung mit Türheber beim Öffnen einer Tür,
- Fig. 4: eine der Fig. 3 entsprechende Ansicht mit abgenommener Ofentür im abgeschwenkten Zustand des Türhebers,
- Fig. 5: eine Querschnittsansicht der Türhebereinrichtung aus Fig. 3 entlang der Schnittlinie V - V aus Fig. 3,
- Fig. 6: eine Seitenansicht der Türhebereinrichtung aus Fig. 3,
- Fig. 7: eine Vorderansicht der Türhebereinrichtung aus Fig. 3 mit abgenommener Ofentür,
- Fig. 8: eine Seitenansicht einer Kokskuchenführungseinrichtung,
- Fig. 9: eine Ansicht der Kokskuchenführungseinrichtung in Pfeilrichtung IX aus Fig. 8,
- Fig. 10: eine Querschnittsansicht der Kokskuchenführungseinrichtung aus Fig. 8 entlang der Schnittlinie X - X aus Fig. 8,
- Fig. 11: eine Draufsicht auf die Kokskuchenführungseinrichtung aus Fig. 8 in Pfeilrichtung XI,
- Fig. 12: eine Seitenansicht einer Rahmenreinigungseinrichtung,
- Fig. 13: eine Draufsicht auf einen Teil der Rahmenreinigungseinrichtung aus Fig. 12 und
- Fig. 14: eine Draufsicht auf die Türheber-, die Kokskuchenführungs- und die Rahmenreinigungseinrichtung.

In Fig. 1 ist eine als Koksüberleitmaschine ausgebildete Koksofenbedienungsmaschine 1 dargestellt. Die Koksofenbedienungsmaschine 1 dient zur Bedienung eines Verkokungsofens 2, der eine Vielzahl von nebeneinander angeordneten Verkokungskammern 3 aufweist. Die Koksofenbedienungsmaschine 1 ist dabei an den Verkokungskammern 3 vorbei entlang der Batterieachse L auf Schienen verfahrbar.

Wesentliche Bestandteile der in Fig. 1 dargestellten Koksofenbedienungsmaschine 1 sind eine Türhebereinrichtung 4, eine Kokskuchenführungseinrichtung 5 und eine Rahmenreinigungseinrichtung 6 als Koksofenbedienungseinrichtungen, die nebeneinander bzw. parallel zueinander auf der Koksofenbedienungsmaschine 1 angeordnet sind, was sich aus den Fig. 2 und 14 ergibt. Die Türhebereinrichtung 4, die in den Fig. 3 bis 7 näher dargestellt ist, weist einen Türheber 7 für die Ofentüren 8 der Verkokungskammern 3 auf. Der Türheber 7 ist über entsprechende Mittel der Türhebereinrichtung 4 in Richtung der Ofenachse M der Verkokungskammer 3 bewegbar. Die Kokskuchenführungseinrichtung 5, die in den Fig. 8 bis 11 näher dargestellt ist, weist eine Kokskuchenführung 9 auf. Die Kokskuchenführung 9 selbst ist, wie der Türheber 7 auch, in Richtung der Ofenachse M bewegbar. Die Rahmenreinigungseinrichtung 6, die in den Fig. 12 und 13 dargestellt ist, weist einen Rahmenreiniger 10 auf, der zum Reinigen der Rahmen 11 der Verkokungskammern 3 dient. Auch der Rahmenreiniger 10 ist in Richtung der Ofenachse M bewegbar.

Die Türhebereinrichtung 4 weist eine Führung 12 auf, an der ein in Richtung der Ofenachse M über Rollen 13 verfahrbarer Arm 14 verschieblich gehalten ist. Am Arm 14 wiederum ist ein Schwenkarm 15 drehbar gehalten, über den eine über den Türheber 7 abgenommene Ofentür 8 aus der Stellung gemäß Fig. 3 in die Stellung gemäß Fig. 4 gefahren werden kann, um dort von einer stationären Ofentürreinigungseinrichtung gereinigt zu werden. Zur Verschiebung des Arms 14 in der Führung 12 dient ein Hydraulikzylinder 16. Der Türheber 7 selbst weist Haken 17a zum Eingreifen in entsprechende Taschen 17b an der Ofentür 8 auf. Des weiteren ist der Türheber 7 mit Entriegelungsmechanismen 18 zur Entriegelung der Ofentüren 8 versehen.

Wichtig ist nun, daß der Türheber 7 im Bereich seines oberen Endes zur Verschwenkung um eine zur Ofenachse M parallele Achse über ein Kardangelenk 19 gelenkig gelagert ist Um die Verschwenkung um die Ofenachse M bzw. eine dazu parallele Achse zu ermöglichen, ist eine Stelleinrichtung 20 vorgesehen, der einer Wegmeßeinrichtung zugeordnet ist. Die Stelleinrichtung 20 weist vorliegend einen Hydraulikzylinder 21 auf, der mit einem nicht schwenkbaren Arm 22 einerseits und dem Türheber 7 andererseits verbunden ist. Durch die gelenkige Aufhängung über das Kardangelenk 19 und die Verstellmöglichkeit über den Hydraulikzylinder 21 läßt sich der Türheber 7 um eine Schwenkachse des Kardangelenks 19 verschwenken, wie dies durch den Pfeil X in Fig. 7 angedeutet ist. Hierdurch läßt sich in einfacher Weise die Stellung des Türhebers 7 gegenüber der Vertikalen an die Schrägstellung der jeweiligen Verkokungskammern 3 anpassen. Im übrigen läßt sich der Türheber 7 aber auch um die Batterieachse L bzw. eine dazu parallele Achse verschwenken, wie dies in Fig. 6 durch die Darstellung des Pfeiles Y gezeigt ist. Auch hierzu wird um die entsprechende Achse des Kardangelenks 19 geschwenkt. Zur Verschwenkung in Richtung des Pfeiles Y dient ein Hydraulikzylinder 21a, der einerseits an dem Türheber 7 und andererseits mit dem nicht verschwenkbarem Arm 22 verbunden ist. Die Bewegungsrichtung des Hydraulikzylinders 21a ist quer zur Bewegungsrichtung des Hydraulikzylinders 21.

In den Fig. 8 bis 11 ist die Kokskuchenführungseinrichtung 5 mit der Kokskuchenführung 9 näher dargestellt. Die Kokskuchenführungseinrichtung 5 weist eine Führung 23 auf, innerhalb der die Kokskuchenführung 9 über Rollen 24 in Richtung auf die Verkokungskammer 3 zu, also in Richtung der Ofenachse M, verfahrbar ist. Zum Verfahren der Kokskuchenführung 9 dient ein entsprechender Hydraulikantrieb 25, der auf die Kokskuchenführung 9 wirkt. Die Kokskuchenführung 9 selbst ist über Schlitten 26, 27, an denen die Rollen 24 vorgesehen sind, verfahrbar. Die gelenkige Lagerung zur Verschwenkung der Kokskuchenführung 9 um eine zur Ofenachse M parallele Achse erfolgt über zwei Bolzen 28 an den jeweiligen Schlitten 26, 27, über die die Kokskuchenführung 9 an den Schlitten 26, 27 aufgehängt ist. Somit läßt sich die Schwenkbewegung um die Schwenkachse der Bolzen 28 verwirklichen, wie dies durch den Pfeil X in Fig. 9 angedeutet ist. Im übrigen läßt sich die Kokskuchenführung 9 auch in Pfeilrichtung Y verschwenken, wie dies in Fig. 8 dargestellt ist, auch wenn die Verschwenkmittel, über die diese Verschwenkung bewirkt werden kann, nicht im einzelnen dargestellt sind.

Der Kokskuchenführung 9 ist ebenfalls eine Stelleinrichtung 20 zugeordnet. Die Stelleinrichtung 20 weist zwei Hydraulikzylinder 29, 30 auf, die jeweils auf eine Außenseite 31, 32 der Kokskuchenführung 9 wirken. Jeder der Hydraulikzylinder 29, 30 ist auf einem nicht verschwenkbaren, also festen Teil 33 der Kokskuchenführungeinrichtung 5 befestigt. Am äußeren Ende der Hydraulikzylinder 29, 30 befinden sich Rollen 34 zur Anlage an der jeweiligen Außenseite 31, 32 der Kokskuchenführung 9. Für die Rollen 33, 34 können entsprechende Führungen an den Außenseiten 31, 32 vorgesehen sein.

In den Fig. 12 und 13 ist die Rahmenreinigungseinrichtung 6 mit dem Rahmenreiniger 10 dargestellt. Der Rahmenreiniger 10 weist eine Reihe von Messern 35 auf, über die der Rahmen 11 zu reinigen ist. Zur Bewegung des Rahmenreinigers 10 in Richtung der Ofenachse M ist die Rahmenreinigungseinrichtung 6 in entsprechender Weise wie die Türhebereinrichtung 4 aufgebaut und weist von daher eine Führung 36 auf, an der ein in Richtung der Ofenachse M, also auf die jeweilige Verkokungskammer 3 zu, über Rollen 37 verfahrbarer Arm 38 verschieblich gehalten ist, Zur Verschiebung des Arms 38 dient ein Hydraulikzylinder 39. Am Arm 38 ist wiederum ein Schwenkarm 40 drehbar gehalten, an dem der Rahmenreiniger 10 befestigt ist. Der Schwenkarm 40 ist erforderlich, da die Rahmenreinigungseinrichtung 6 versetzt zur zu reinigenden Verkokungskammer 3 angeordnet ist (vgl. Fig. 14). Mit dem Schwenkarm 40 verbunden ist ein weiterer Arm 40a, an dem ein Hydraulikzylinder 41 mit seinem einen Ende befestigt ist. Der Hydraulikzylinder 41 ist mit seinem anderen Ende wiederum mit dem Rahmenreiniger 10 verbunden. Um den Rahmenreiniger 10 um eine zur Ofenachse M parallele Achse verschwenken zu können, ist der Rahmenreiniger 10 an seinem oberen Ende über ein Kardangelenk 42 gelagert bzw. aufgehängt. Durch Betätigung des Hydraulikzylinders 41 läßt sich also der Rahmenreiniger 10 um eine Schwenkachse des Kardangelenks 42, die parallel zur Ofenachse M ist, verschwenken. Des weiteren ist ein Hydraulikzylinder 43 vorgesehen, der ebenfalls mit dem weiteren Arm 40a und dem Rahmenreiniger 10 verbunden ist. Die Ausrichtung des Hydraulikzylinders 43 ist allerdings quer zur Ausrichtung des Hydraulikzylinders 41. Durch Betätigung des Hydraulikzylinders 43 läßt sich der Rahmenreiniger 10 ebenfalls um eine entsprechende Achse des Kardangelenks 42 verschwenken, wie dies in Fig. 12 durch die Pfeilrichtung Y dargestellt ist.

### Das erfindungsgemäße Verfahren läuft nun wie folgt ab:

Zunächst werden die Schrägstellungen aller Verkokungskammern 3 des Verkokungsofens 2 manuell eingegeben und für jede Verkokungskammer gespeichert. Die gespeicherten Werte werden dann bei der Bedienung der einzelnen Verkokungskammern 3 von einer Steuereinrichtung berücksichtigt, so daß für jede Verkokungskammer 3 des Koksofens der erforderliche Schwenkwinkel feststeht. Fährt nun die in Fig. 1 dargestellte Koksüberleitmaschine eine bestimmte Verkokungskammer 3 an, wird über die Steuereinrichtung beim Öffnen der betreffenden Ofentür 8 der Türheber 7 in die entsprechende Schrägstellung der Verkokungskammer 3 und damit auch der Ofentür 8 geschwenkt. Sodann wird die Ofentür 8 abgenommen. Nach der Abnahme der Ofentür 8 wird diese in die Reinigungsstellung gemäß Fig. 4 gefahren. Dabei wird die Ofentür 8 in den vertikalen Zustand zurückgefahren, so daß die Ofentür 8 von einer im einzelnen nicht dargestellten, vertikal angeordneten Ofentürreinigungseinrichtung auf der Maschine 1 gereinigt werden kann. Sodann wird die Kokskuchenführung 9 an die geöffnete Verkokungskammer 3 angesetzt. Auch hierbei wird die Schrägstellung der Verkokungskammer 3 durch Verschwenken der Kokskuchenführung 9 über die Hydraulikzylinder 29, 30 berücksichtigt. Der Koks wird dann aus der betreffenden Verkokungskammer 3 herausgedrückt und fällt nach Führung über die Kokskuchenführung 9 in den in Fig. 1 dargestellten Kokslöschwagen 44. Sodann wird die Kokskuchenführung 9 in die in Fig. 14 dargestellte Rückzugsstellung gefahren. Anschließend wird der Rahmenreiniger 10 zur Reinigung des Rahmens 11 der betreffenden Verkokungskammer 3 in die in Fig. 14 dargestellte Reinigungsstellung gefahren, so daß der Reinigungsvorgang durchgeführt werden kann. Ist der Reinigungsvorgang abgeschlossen, wird der Rahmenreiniger 10 in die Rückzugsstellung gefahren, während die Ofentür 8 der betreffenden Verkokungskammer 3 über den Türheber 7 wieder eingesetzt wird. Auch hierbei wird wieder die Schrägstellung der jeweiligen Verkokungskammer 3 über die Steuereinrichtung berücksichtigt, so daß der Türheber 8 entsprechend geschwenkt wird.

## Patentansprüche

1. Koksofenbedienungseinrichtung einer Koksofenbedienungsmaschine (1) für einen Verkokungsofen (2) mit einer Vielzahl von nebeneinander angeordneten Verkokungskammern (3), wobei die Koksofenbedienungsmaschine (1) entlang den Verkokungskammern (3) in Richtung der Batterieachse (L) verfahrbar ist und wobei die Batterieachse (L) quer zu den horizontalen Längsachsen (M) der Verkokungskammem (3) verläuft, mit
a) einer einen Türheber (7) aufweisenden Türhebereinrichtung (4) zur Bedienung der einzelnen Ofentüren (8) der Verkokungskammern (3), wobei der Türheber (7) quer zur Batterieachse (L) in Richtung auf die einzelnen Verkokungskammern (3) verfahrbar ist,
b) einer eine Kokskuchenführung (9) aufweisenden Kokskuchenführungseinrichtung (5), wobei die Kokskuchenführung (9) quer zur Batterieachse (L) in Richtung auf die einzelnen Verkokungskammern (3) verfahrbar ist, und
c) einer einen Rahmenreiniger (10) aufweisenden Rahmenreinigungseinrichtung (6) zum Reinigen der Rahmen (11) der einzelnen Verkokungskammern (3), wobei der Rahmenreiniger (10) quer zur Batterieachse (L) in Richtung auf die einzelnen Verkokungskammern (3) verfahrbar ist,
**dadurch gekennzeichnet,**
**daß** der Türheber (7), die Kokskuchenführung (9) und der Rahmenreiniger (10) in Richtung der Batterieachse (L) um die Längsachse (M) der jeweiligen Verkokungskammer (3) oder eine zur Längsachse (M) parallele Achse schwenkbar sind.

2. Koksofenbedienungseinrichtung nach Anspruch 1, **dadurch gekennzeichnet, daß** der Türheber (7) und/oder die Kokskuchenführung (9) und/oder der Rahmenreiniger (10) im Bereich ihres jeweiligen oberen Endes zur Verschwenkung um die Längsachse (M) oder eine zur Längsachse (M) parallele Achse gelenkig gelagert sind/ist und daß, vorzugsweise, die gelenkige Lagerung über Bolzen, Kardan- oder Kugelgelenke erfolgt.

3. Koksofenbedienungseinrichtung nach Anspruch 1 oder 2, **dadurch gekennzeichnet, daß** dem Türheber (7) und/oder der Kokskuchenführung (9) und/oder dem Rahmenreiniger (10) jeweils eine Stelleinrichtung (20) zur Verschwenkung zugeordnet ist und daß, vorzugsweise, die Stelleinrichtung (20) mit einer Wegmeßeinrichtung versehen ist.

4. Kokofenbedienungseinrichtung nach einem der vorhergehenden Ansprüche, **dadurch gekennzeichnet, daß** eine einen Druckkopf aufweisende Koksausdrückeinrichtung zum Herausdrücken des Kokses aus den einzelnen Verkokungskammern (3), wobei der Druckkopf quer zur Batterieachse (L) in Richtung auf die einzelnen Verkokungskammern (3) verfahrbar ist und daß der Druckkopf um die Längsachse (M) der jeweiligen Verkokungskammer (3) oder eine zur Längsachse (M) parallele Achse schwenkbar ist.

5. Koksofenbedienungseinrichtung nach einem der vorhergehenden Ansprüche, **dadurch gekennzeichnet, daß**
a) die dem Türheber (7) zugeordnete Stelleinrichtung (20) wenigstens einen Hydraulikzylinder aufweist und daß ein Hydraulikzylinder einerseits mit einem nicht verschwenkbaren Teil der Türhebereinrichtung (4) und andererseits mit dem Türheber (7) verbunden ist und/oder
b) daß die dem Rahmenreiniger (10) zugeordnete Stelleinrichtung (20) wenigstens einen Hydraulikzylinder aufweist und ein Hydraulikzylinder einerseits mit einem nicht verschwenkbaren Teil der Rahmenreinigungseinrichtung (6) und andererseits mit dem Rahmenreiniger (10) verbunden ist und/oder
c) daß die der Kokskuchenführung zugeordnete Stelleinrichtung (20) wenigstens einen Hydraulikzylinder aufweist, wobei auf wenigstens eine der beiden Außenseiten (31, 32) der Kokskuchenführung (9), vorzugsweise auf jede der Außenseiten (31, 32) ein Hydraulikzylinder (29, 30) wirkt und wobei, vorzugsweise, jeder der Hydraulikzylinder (29, 30) an einem nicht verschwenkbaren Teil (33) der Rahmenreinigungseinrichtung (6) befestigt ist.

6. Koksofenbedienungseinrichtung nach einem der vorhergehenden Ansprüche, **dadurch gekennzeichnet, daß** eine Sensoreinrichtung zur optischen Erkennung des Schwenkwinkels der Verkokungskammern (3) gegenüber der Vertikalen vorgesehen ist.

7. Koksofenbedienungseinrichtung nach einem der vorhergehenden Ansprüche, **dadurch gekennzeichnet, daß** eine Steuereinrichtung zur manuellen Eingabe und Speicherung des Schwenkwinkels der Verkokungskammern (3) gegenüber der Vertikalen vorgesehen ist.

8. Koksofenbedienungsmaschine (1) mit wenigstens einer Koksofenbedienungseinrichtung nach einem der vorhergehenden Ansprüche.

9. Verfahren zur Bedienung eines eine Vielzahl von nebeneinander angeordneten Verkokungskammern (3) aufweisenden Verkokungsofens (2) mittels einer Koksofenbedienungsmaschine (1), wobei die Koksofenbedienungsmaschine (1) entlang den Verkokungskammern (3) in Richtung der Batterieachse (L) verfahrbar ist, wobei die Batterieachse (L) quer zu den horizontalen Längsachsen (M) der Verkokungskammern (3) verläuft und wobei
a) die Ofentüren (8) der einzelnen Verkokungskammern (3) mittels eines Türhebers (7) einer Türhebereinrichtung (4) bedienbar sind und der Türheber (7) quer zur Batterieachse (L) in Richtung auf die einzelnen Verkokungskammern (3) verfahrbar ist,
b) der aus der jeweiligen Verkokungskammer (3) gedrückte Koks über eine Kokskuchenführung (9) geführt wird und die Kokskuchenführung (9) quer zur Batterieachse (L) in Richtung auf die einzelnen Verkokungskammern (3) verfahrbar ist, und
c) die Rahmen (11) der einzelnen Verkokungskammern (3) mittels eines Rahmenreinigers (10) einer Rahmenreinigungseinrichtung (6) gereinigt werden und der Rahmenreiniger (10) quer zur Batterieachse (L) in Richtung auf die einzelnen Verkokungskammern (3) verfahrbar ist,
**dadurch gekennzeichnet**,
d) daß der Türheber (7) zum Ansetzen an die Ofentür (8) der jeweiligen Verkokungskammer (3) in Abhängigkeit der Schrägstellung der jeweiligen Verkokungskammer (3) in Richtung der Batterieachse (L) um die Längsachse (M) der jeweiligen Verkokungskammer (3) oder eine zur Längsachse (M) parallele Achse geschwenkt und der Schrägstellung der jeweiligen Verkokungskammer (3) angepaßt wird,
e) daß die Kokskuchenführung (9) zum Ansetzen an die jeweilige Verkokungskammer (3) in Abhängigkeit der Schrägstellung der jeweiligen Verkokungskammer (3) in Richtung der Batterieachse (L) um die Längsachse (M) der jeweiligen Verkokungskammer (3) oder eine zur Längsachse (M) parallele Achse geschwenkt und der Schrägstellung der jeweiligen Verkokungskammer (3) angepaßt wird und
f) daß der Rahmenreiniger (10) zum Ansetzen an den Rahmen der jeweiligen Verkokungskammer (3) in Abhängigkeit der Schrägstellung der jeweiligen Verkokungskammer (3) in Richtung der Batterieachse (L) um die Längsachse (M) der jeweiligen Verkokungskammer (3) oder eine zur Längsachse (M) parallele Achse geschwenkt und der Schrägstellung der jeweiligen Verkokungskammer (3) angepaßt wird.

10. Verfahren nach Anspruch 9, **dadurch gekennzeichnet, daß** die Schrägstellung jeder Verkokungskammer (3) gespeichert und bei Bedienung der jeweiligen Verkokungskammem (3) jeweils berücksichtigt wird.

## Claims

1. A coke oven operating device of a coke oven operating machine (1) for a chamber oven (2) with a series of adjacently arranged retorts (3), wherein the coke oven operating machine (1) can be displaced along the retorts (3) in the direction of the battery axis (L), and wherein the battery axis (L) extends transverse to the horizontal longitudinal axis (M) of the retorts (3), comprising
a) a door lifting device (4) with a door lifter (7) for operating the individual oven doors (8) of the retorts (3), wherein the door lifter (7) can be displaced transverse to the battery axis (L) in the direction of the individual retorts (3),
b) a coke cake guiding device (5) with a coke cake guide (9), wherein the coke cake guide (9) can be displaced transverse to the battery axis (L) in the direction of the individual retorts (3), and
c) a frame cleaning device (6) with a frame cleaner (10) for cleaning the frames (11) of the individual retorts (3), wherein the frame cleaner (10) can be displaced transverse to the battery axis (L) in the direction of the individual retorts (3),
**characterized by** the fact
that the door lifter (7), the coke cake guide (9) and the frame cleaner (10) can be pivoted in the direction of the battery axis (L) about the longitudinal axis (M) of the respective retort (3) or an axis that extends parallel to the longitudinal axis (M).

2. The coke oven operating device according to Claim 1, **characterized by** the fact that the door lifter (7) and/or the coke cake guide (9) and/or the frame cleaner (10) is/are supported in an articulated fashion in the region of its/their respective upper end(s) in order to realize a pivoting motion about the longitudinal axis (M) or an axis that extends parallel to the longitudinal axis (M), and by the fact that the articulated support is preferably realized with the aid of bolts, universal joints or ball-and-socket joints.

3. The coke oven operating device according to Claim 1 or 2, **characterized by** the fact that an adjusting device (20) for realizing the pivoting motion is respectively assigned to the door lifter (7) and/or the coke cake guide (9) and/or the frame cleaner (10), and by the fact that the adjusting device (20) is preferably provided with a distance measuring device.

4. The coke oven operating device according to one of the preceding claims, **characterized by** the fact that a coke ejecting device is provided which comprises a pressing ram and serves for ejecting the coke from the individual retorts (3), wherein the pressing ram can be displaced transverse to the battery axis (L) in the direction of the individual retorts (3), and by the fact that the pressing ram can be pivoted about the longitudinal axis (M) of the respective retort (3) or an axis that extends parallel to the longitudinal axis (M) .

5. The coke oven operating device according to one of the preceding claims, **characterized by** the fact that
a) the adjusting device (20) assigned to the door lifter (7) comprises at least one hydraulic cylinder and a hydraulic cylinder is connected to a non-pivoted part of the door lifting device (4) with one end and to the door lifter (7) with the other end, and/or by the fact that
b) the adjusting device (20) assigned to the frame cleaner (10) comprises at least one hydraulic cylinder and a hydraulic cylinder is connected to a non-pivoted part of the frame cleaning device (6) with one end and to the frame cleaner (10) with the other end, and/or by the fact that
c) the adjusting device (20) assigned to the coke cake guide comprises at least one hydraulic cylinder, wherein a hydraulic cylinder (29, 30) acts upon at least one of the two outer sides (31, 32) of the coke cake guide (9), preferably upon each of the outer sides (31, 32), and wherein each of the hydraulic cylinders (29, 30) is preferably mounted on a non-pivoted part (33) of the frame cleaning device (6).

6. The coke oven operating device according to one of the preceding claims, **characterized by** the fact that a sensor device is provided for optically determining the pivoting angles of the retorts (3) relative to the vertical line.

7. The coke oven operating device according to one of the preceding claims, **characterized by** the fact that a control unit is provided for manually inputting and storing the pivoting angles of the retorts (3) relative to the vertical line.

8. A coke oven operating machine (1) with at least one coke oven operating device according to one of the preceding claims.

9. A method for operating a chamber oven (2) with a series of adjacently arranged retorts (3) by means of a coke oven operating machine (1), wherein the coke oven operating machine (1) can be displaced along the retorts (3) in the direction of the battery axis (L), wherein the battery axis (L) extends transverse to the horizontal longitudinal axis (M) of the retorts (3), wherein
a) the oven doors (8) of the individual retorts (3) can be operated by means of a door lifter (7) of a door lifting device (4) and the door lifter (7) can be displaced transverse to the battery axis (L) in the direction of the individual retorts (3), wherein
b) the coke ejected from the respective retorts (3) is guided over a coke cake guide (9) and the coke cake guide (9) can be displaced transverse to the battery axis (L) in the direction of the individual retorts (3), and wherein
c) the frames (11) of the individual retorts (3) are cleaned by means of a frame cleaner (10) of a frame cleaning device (6) and the frame cleaner (10) can be displaced transverse to the battery axis (L) in the direction of the individual retorts (3),
**characterized by** the fact
d) that the door lifter (7) to be attached to the oven door (8) of the respective retort (3) is pivoted about the longitudinal axis (M) of the respective retort (3) or an axis that extends parallel to the longitudinal axis (M) in dependence on the incline of the respective retort (3) and adapted to the incline of the respective retort (3), by the fact
e) that the coke cake guide (9) to be attached to the respective retort (3) is pivoted in the direction of the battery axis (L) about the longitudinal axis (M) of the respective retort (3) or an axis that extends parallel to the longitudinal axis (M) in dependence on the incline of the respective retort (3) and adapted to the incline of the respective retort (3), and by the fact
f) that the frame cleaner (10) to be attached to the frame of the respective retort (3) is pivoted in the direction of the battery axis (L) about the longitudinal axis (M) of the respective retort (3) or an axis extends parallel to the longitudinal axis (M) in dependence on the incline of the respective retort (3) and adapted to the incline of the respective retort (3).

10. The method according to Claim 9, **characterized by** the fact that the incline of each retort (3) is stored and respectively taken into account when operating the respective retorts (3).

## Revendications

1. Dispositif de commande de four à coke d'une machine de commande de four à coke (1) pour un four de cokerie (2) avec un grand nombre de chambres de cokéfaction (3) disposées les unes à côté des autres, la machine de commande de four à coke (1) pouvant être déplacée le long des chambres de cokéfaction (3) en direction de l'axe de batterie (L) et l'axe de batterie (L) étant disposé transversalement aux axes longitudinaux (M) horizontaux des chambres de cokéfaction (3), avec
a) un système lève-porte (4) présentant un lève-porte (7) pour la commande des différentes portes de four
(8) des chambres de cokéfaction (3), le lève-porte (7) pouvant être déplacé transversalement à l'axe de batterie (L) en direction des différentes chambres de cokéfaction (3),
b) un système guide-coke (5) présentant un guide-coke (9), le guide-coke (9) pouvant être déplacé transversalement à l'axe de batterie (L) en direction des différentes chambres de cokéfaction (3) et,
c) un système de nettoyage de cadre (6) présentant un nettoyeur de cadre (10) pour le nettoyage des cadres (11) des différentes chambres de cokéfaction (3), le nettoyeur de cadre (10) pouvant être déplacé transversalement à l'axe de batterie (L) en direction des différentes chambres de cokéfaction (3),
**caractérisé**
**en ce que** le lève-porte (7), le guide-coke (9) et le nettoyeur de cadre (10) peuvent être basculés en direction de l'axe de batterie (L) autour de l'axe longitudinal (M) de la chambre de cokéfaction (3) respective ou d'un axe parallèle à l'axe longitudinal (M) .

2. Système de commande de four à coke selon la revendication 1, **caractérisé en ce que** le lève-porte (7) et/ou le guide-coke (9) et/ou le nettoyeur de cadre (10) sont/est logé(s) de façon articulée dans la zone de leur extrémité supérieure respective pour le basculement autour de l'axe longitudinal (M) ou d'un axe parallèle à l'axe longitudinal (M) et **en ce que**, de préférence, le logement articulé s'effectue au moyen de boulons, d'articulations à cardan ou d'articulations sphériques.

3. Système de commande de four à coke selon la revendication 1 ou 2, **caractérisé en ce que** respectivement un système de réglage (20) pour le basculement est attribué au lève-porte (7) et/ou au guide-coke (9) et/ou au nettoyeur de cadre (10) et **en ce que**, de préférence, le système de réglage (20) est pourvu d'un système de mesure de déplacement.

4. Système de commande de four à coke selon l'une quelconque des revendications précédentes, **caractérisé en ce qu'**un système d'éjection de coke présentant un bouton à pression est prévu pour la sortie par pression du coke des différentes chambres de cokéfaction (3), la tête de pression pouvant être déplacée transversalement à l'axe de batterie (L) en direction des différentes chambres de cokéfaction (3) et **en ce que** la tête de pression peut être basculée autour de l'axe longitudinal (M) de la chambre de cokéfaction (3) respective ou d'un axe parallèle à l'axe longitudinal (M).

5. Système de commande de four à coke selon l'une quelconque des revendications précédentes, **caractérisé en ce que**
a) le système de réglage (20) attribué au lève-porte (7) présente au moins un vérin hydraulique et **en ce qu'**un vérin hydraulique est relié d'une part à une partie non pivotante du système lève-porte (4) et d'autre part au lève-porte (7) et/ou
b) **en ce que** le système de réglage (20) attribué au nettoyeur de cadre (10) présente au moins un vérin hydraulique et un vérin hydraulique est relié d'une part à une partie non basculante du système de nettoyage de cadre (6) et d'autre part au nettoyeur de cadre (10) et/ou
c) **en ce que** le système de réglage (20) attribué au guide-coke présente au moins un vérin hydraulique, moyennant quoi un vérin hydraulique (29, 30) agit sur au moins l'un des deux côtés extérieurs (31, 32) du guide coke (9), de préférence sur chacun des côtés extérieurs (31, 32) et moyennant quoi, de préférence, chacun des vérins hydrauliques (29, 30) est fixé sur une partie (33) non basculante du système de nettoyage de cadre (6).

6. Système de commande de four à coke selon l'une quelconque des revendications précédentes, **caractérisé en ce qu'**un système de capteur est prévu pour la reconnaissance optique de l'angle de pivotement des chambres de cokéfaction (3) par rapport à la verticale.

7. Système de commande de four à coke selon l'une des quelconques revendications précédentes, **caractérisé en ce qu'**un système de commande est prévu pour l'entrée manuelle et le stockage de l'angle de pivotement des chambres de cokéfaction (3) par rapport à la verticale.

8. Machine de commande de four à coke (1) avec au moins un système de commande de four à coke selon l'une quelconque des revendications précédentes.

9. Procédé pour la commande d'un four de cokéfaction (2) présentant un grand nombre de chambres de cokéfaction (3) disposées les unes à côté des autres au moyen d'une machine de commande de four à coke (1), les machines de commande de four à coke (1) pouvant se déplacer le long des chambres de cokéfaction (3) en direction de l'axe de batterie (L), l'axe de batterie (L) étant disposé transversalement aux axes longitudinaux (M) horizontaux des chambres de cokéfaction (3) et
a) les portes de four (8) des différentes chambres de cokéfaction (3) pouvant être commandées au moyen d'un lève-porte (7) d'un système lève-porte (4) et le lève-porte (7) pouvant être déplacé transversalement à l'axe de batterie (L) en direction des différentes chambres de cokéfaction (3),
b) le coke éjecté hors de la chambre de cokéfaction (3) respective pouvant être guidé au moyen d'un guide-coke (9) et le guide-coke (9) pouvant être déplacé transversalement à l'axe de batterie (L) en direction des différentes chambres de cokéfaction (3),
c) les cadres (11) des différentes chambres de cokéfaction (3) sont nettoyés au moyen d'un nettoyeur de cadre (10) d'un système de lavage de cadre (6) et le nettoyeur de cadre (10) peut être déplacé transversalement à l'axe de batterie (L) en direction des différentes chambres de cokéfaction (3)
caractérisé
d) en ce que le lève-porte (7) est basculé pour le placement sur la porte de four (8) de la chambre de cokéfaction (3) respective en fonction de la position inclinée de la chambre de cokéfaction (3) respective en direction de l'axe de batterie (L) autour de l'axe longitudinal (M) de la chambre de cokéfaction (3) respective ou bien d'un axe parallèle à l'axe longitudinal (M) et est adapté à la position inclinée de la chambre de cokéfaction (3) respective,
e) en ce que le guide-coke (9) est basculé pour le placement sur la chambre de cokéfaction (3) respective en fonction de la position inclinée de la chambre de cokéfaction (3) respective en direction de l'axe de batterie (L) autour de l'axe longitudinal (M) de la chambre de cokéfaction (3) respective ou d'un axe parallèle à l'axe longitudinal (M) et est adapté à la position inclinée de la chambre de cokéfaction (3) respective et
f) en ce que le nettoyeur de cadre (10) est basculé pour le placement sur le cadre de la chambre de cokéfaction (3) respective en fonction de la position inclinée de la chambre de cokéfaction (3) respective en direction de l'axe de batterie (L) autour de l'axe longitudinal (M) de la chambre de cokéfaction (3) respective ou d'un axe parallèle à l'axe longitudinal (M) et est adapté à la position inclinée de la chambre de cokéfaction (3) respective.

10. Procédé selon la revendication 9, **caractérisé en ce que** la position inclinée de chaque chambre de cokéfaction (3) est mémorisée et est prise en compte respectivement lors de la commande des chambres de cokéfaction (3) respectives.
